# EUROPÄISCHE PATENTSCHRIFT

(11) **EP 1 300 235 B1**
(45) Veröffentlichungstag und Bekanntmachung des Hinweises auf die Patenterteilung: **09.03.2005**
(21) Anmeldenummer: 01122617.2
(22) Anmeldetag: 27.09.2001
(51) Int. Cl.: B30B 15/06

(54) **Presspolster**
Press pad
Coussinet pour presse

(43) Veröffentlichungstag der Anmeldung: 09.04.2003
(73) Patentinhaber: Thomas Josef Heimbach Gesellschaft mit beschränkter Haftung & Co., D-52353 Düren (DE)
(72) Erfinder: Walter Halterbeck, D-52353 Düren (DE); Dr. Ralf Kaldenhoff, D-52072 Aachen (DE)
(74) Vertreter: Paul, Dieter-Alfred, Dipl.-Ing.

(56) Entgegenhaltungen:
- EP-A- 0 920 983
- EP-A- 1 033 237
- EP-A- 1 040 909
- WO-A-00/01522
- WO-A-93/18913
- DE-A- 2 319 593

## Beschreibung

Die Erfindung betrifft ein Preßpolster für den Einsatz in Laminierpressen mit einem textilen Träger mit Fäden, von denen wenigstens ein Teil Wärmeleitfäden bilden, die entweder direkt oder über Kontakt mit anderen Wärmeleitfäden eine Wärmeübertragung von einer Außenseite zur anderen Außenseite des Preßpolsters bewirken, wobei der Träger eine Polsterschicht aus einem gummielastischen Werkstoff im Bereichs der sich kreuzenden Fäden aufweist, dadurch gekennzeichnet, daß die Dicke der Polsterschicht geringer ist als die des Trägers und die Polsterschicht derart in den Träger eingebettet ist, daß Wärmeleitfäden auf beiden Außenseiten des Preßpolsters über die Polsterschicht vorstehen aufweist.

Die Herstellung von Schichtmaterialien, beispielsweise mit dekorativen Laminaten versehene Spanplatten, erfolgt in Laminierpressen, die als Nieder- oder Hochdrucketagenpressen oder Kurztaktpressen ausgebildet sein können. Dabei werden Preßpolster eingesetzt, die die Aufgabe haben, den Druck vollflächig und gleichmäßig auf das Preßgut zu übertragen. Die Preßpolster müssen hohen Drücken und auch den in solchen Preßpolstern vorhandenen Temperaturen standhalten können, und sie müssen in der Lage sein, die von den Preßplatten ausgehende Wärme schnell und ohne große Verluste auf das Preßgut überzuleiten, also eine hohe Wärmeleitfähigkeit in dieser Richtung haben.

Preßpolster sind im Regelfall textile Produkte, wobei es eine Vielzahl von unterschiedlichen Ausführungsformen gibt. Das gattungsgemäße Preßpolster nach der DE-B-23 19 593 weist ein Metallgewebe in Leinwandbindung auf, das vollständig in einer eine Matrix bildende Polsterschicht aus einem Silikonelastomer eingebettet ist. Dabei können dem Silikonelastomer Zuschlagstoffe beispielsweise aus Kupfer- und/oder Aluminium- und/oder Aluminiumbronze und/oder Graphit- und/oder Ferrosilizium-Pulver, zwecks Erhöhung der Wärmeleitfähigkeit der Polsterschicht zugemischt werden.

Diese Art Preßpolster hat sich bewährt, weil die Polsterschicht aus Silikonelastomer gegenüber den in Laminierpressen herrschenden Temperaturen, die bis über 200°C gehen können, beständig ist und weil sie über lange Zeit gute Rückfedereigenschaften hat, so daß es nicht zu bleibenden Eindrücken - entsprechend der Formgebung der zu verpressenden Platten auch Fensterbildung genannt - kommt. Ein weiterer Vorteil besteht darin, daß die Fäden des Trägers durch die Polsterschicht räumlich fixiert werden und somit das Preßpolster eine gute Dimensionsstabilität aufweist.

Zur Erhöhung der Produktivität ist man bestrebt, die Taktzeiten in den Laminierpressen immer kürzer zu halten. Dies setzt einen schnellen Wärmeübergang von den Heizplatten auf das Preßgut voraus, d.h. die Preßpolster müssen eine hohe Wärmeleitfähigkeit in Dickenrichtung haben. Das bekannte Preßpolster erfüllt diese Anforderungen trotz des Vorhandenseins des Metallgewebes und der die Wärmeleitfähigkeit unterstützenden Zuschlagstoffe nicht befriedigend.

In jüngerer Zeit ist man deshalb dazu übergegangen, die Preßpolster als ein Gewebe auszubilden, bei dem das Silikonelastomer in Form eines Silikonelastomerfadens vorliegt, wobei diese Silikonelastomerfäden mit Metallfäden kombiniert sind (vgl. EP 0 735 949 A1; WO 00/01522; EP 0 920 983 A1). Die Polstereigenschaften wie auch die Dauerhaltbarkeit ist bei solchen Preßpolstern jedoch nicht befriedigend.

In der EP 1 040 909 A1 ist der Vorschlag gemacht worden, Silikonelastomerfäden innerhalb eines Abstandstextils, d.h. zwischen den das Abstandstextil bildenden Lagen, anzuordnen. Statt der Fäden kann auch eine polymere vergussmasse aus einem Silikonelastomer vorgesehen sein. Ein solches Preßpolster ist jedoch vergleichsweise aufwendig herzustellen. Außerdem sind die Wärmeübertragungswege relativ lang und dementsprechend die Fähigkeit, die Wärme schnell an das Preßgut weiterzugeben, beeinträchtigt. Schließlich ist die Scherfestigkeit eines solchen Preßpolsters wegen der Verbindung der Lagen nur durch Abstandsfäden begrenzt.

Der Erfindung liegt die Aufgabe zugrunde, ein Preßpolster der eingangs genannten Art so zu gestalten, daß es auch für Laminierpressen mit kurzen Taktzeiten geeignet ist, also insbesondere eine schnellere Wärmeübertragung von den Heizplatten auf das Preßgut gewährleistet.

Diese Aufgabe wird erfindungsgemäß durch ein Preßpolster gelöst, bei dem die Dicke der Polsterschicht geringer ist als die des Trägers und die Polsterschicht derart in den Träger eingebettet ist, daß Wärmeleitfäden auf beiden Außenseiten des Preßpolsters über die Polsterschicht vorstehen. Grundgedanke der Erfindung ist es also, die Wärmeleitfäden zumindest teilweise auf beiden Außenseiten des Preßpolsters, also an dessen Flachseiten über die Polsterschicht vorstehen zu lassen, so daß ein direkter und unter dem Pressendruck flächenhafter Kontakt zu den Heizplatten einerseits und zu den Preßblechen andererseits entsteht. Es hat sich gezeigt, daß hierdurch der Wärmedurchgang in Dickenrichtung wesentlich beschleunigt werden kann. Durch Anzahl und Dicke der Wärmeleitfäden und insbesondere der Kontaktflächen kann die Wärmeleitfähigkeit in Dickenrichtung entsprechend den jeweiligen Anforderungen optimal angepaßt werden. Dabei hat sich überraschenderweise gezeigt, daß sich das Polsterverhalten trotz Reduzierung der Dicke der Polsterschicht nicht nachteilig geändert, sondern sogar verbessert hat. Die Fähigkeit des Preßpolsters, druckausgleichend zu wirken und damit den Pressendruck über die Fläche gleichmäßig zu übertragen, ist nicht beeinträchtigt worden. Eine "Fensterbildung" konnte nicht beobachtet werden.

Da die Polsterschicht in der Regel dünner sein wird als bei dem Preßpolster nach der DE-B-23 19 593, wird mit dem erfindungsgemäßen Preßpolster eine Materialersparnis erzielt, und es ist nicht unerheblich leichter. Das Preßpolster ist also kostengünstiger herzustellen und zu transportieren. Zudem ist seine Handhabung einfacher.

Damit das Preßpolster auch bei hohen Temperaturen eingesetzt werden kann, sollte das gummielastische Material bis mindestens 200°C, besser noch 240°C, beständig sein. Als gummielastische Materialien kommen vorzugsweise solche in Frage, die ihre Elastizitätseigenschaften unter den in Laminierpressen herrschenden Drücken und Temperaturen über lange Zeit beibehalten. Hierfür eignen sich vor allem synthetische Elastomere, wie beispielsweise Silikonelastomere, Fluorelastomere und/oder Fluorsilikonelastomere. Das gummielastische Material sollte vorzugsweise eine Härte im Bereich von 60 bis 85 Shore A haben.

Um eine möglichst gute Polsterfähigkeit zu erhalten, sollte die Polsterschicht in an sich bekannter Weise in den Träger lückenfüllend eingebettet sein, und zwar vorzugsweise mittig, also symmetrisch. Es besteht jedoch auch die Möglichkeit einer asymmetrischen Anordnung.

Ferner besteht auch hier - wie im Stand der Technik bekannt - die Möglichkeit, in die Polsterschicht Füllmaterialien einzulagern, und zwar für verschiedene Zwecke. Zur Herabsetzung des Gewichts des Preßpolsters können Füllmaterialien in der Polsterschicht verteilt werden, deren spezifisches Gewicht geringer ist als die des gummielastischen Materials. Hierfür eignen sich Gasblasen, so daß die Polsterschicht Schaumcharakter hat, Pulver, Fasern und/oder Mikrokugeln. Statt dessen oder in Kombination können in die Polsterschicht auch wärmeleitende Teilchen eingelagert sein, deren spezifische Wäremeleitfähigkeit höher ist als die der Polsterschicht. Hierfür kommen Pulver oder Fasern aus Metallen oder Kohlenstoff in Frage. Der Anteil aus gegebenenfalls vorhandenen Füllmaterialien und gegebenenfalls vorhandenen Wärmeleitteilchen sollte 10 bis 60 Gew.% des Gewichts der Polsterschicht ausmachen.

Die Polsterschicht selbst sollte 15 bis 40, vorzugsweise 20 bis 30 Gew.% des Gewichts des gesamten Preßpolsters bilden. Durch unterschiedliche Gewichtsanteile kann die Polsterfähigkeit des Preßpolsters den jeweiligen Anforderungen angepaßt werden. Die Dicke des Preßpolsters sollte vorzugsweise im Bereich von 0,75 bis 3 mm liegen.

Die Wärmeleitfäden müssen nicht zwischen den Außenseiten des Polsters hin- und hergehen, obwohl eine solche Ausführungsform bevorzugt ist. Eine gute Wärmeleitfähigkeit wird auch dann schon erreicht, wenn ein System von Wärmeleitfäden auf beiden Seiten des Preßpolsters vorhanden ist und die Wärmeleitfäden dort überstehen, wenn diese Wärmeleitfäden in der Polsterschicht untereinander Verbindung haben, beispielsweise miteinander verwebt sind.

Was die Anzahl der Kontaktpunkte angeht, ist erfindungsgemäß vorgeschlagen, 10 bis 40 Kontaktpunkte pro cm² vorzusehen. Insgesamt sollten die Kontaktpunkte der Wärmeleitfäden an den Außenseiten des Preßpolsters jeweils 15 bis 30 % der jeweiligen Oberfläche einnehmen. Bei diesen Werten ist eine sehr gute Wärmeleitfähigkeit in Dickenrichtung gewährleistet.

Die Wärmeleitfäden können aus Metallen, insbesondere gut wärmeleitenden Metallen wie z.B. Kupfer, Messing, Aluminium, Silber oder auch aus Legierung davon bestehen. Auch Wärmeleitfäden aus Kohlenstoff und/oder aus Kombination von Metall und Kohlenstoff kommen in Frage. Durch die Wahl des Materials für die Wärmeleitfäden kann ebenso wie durch deren Anzahl, Dicke und Anordnung die Wärmeleitfähigkeit des Preßpolsters in Dickenrichtung optimal an die jeweiligen Anforderungen angepaßt werden.

In Sonderheit können die Wärmeleitfäden einen Seelenfaden aufweisen, der von wenigstens einem Draht oder Bändchen umwickelt ist oder um den Drähte oder Bändchen verseilt sind, die aus einem Material bestehen, deren spezifische Wärmeleitfähigkeit größer ist als die des Seelenfadens. Solche Wärmeleitfäden sind beispielsweise dem DE-U-297 21 494 zu entnehmen.

Wie bei dem Preßpolster nach der DE-B-23 19 593 kann der Träger vollständig aus Wärmeleitfäden bestehend ausgebildet sein, also beispielsweise aus einem reinen Metallgewebe. Alternativ dazu besteht die Möglichkeit, neben den Wärmeleitfäden weitere Fäden vorzusehen, um dem Preßpolster gewünschte Eigenschaften zu geben. Die weiteren Fäden können Kunststoffäden bilden, die eine Temperaturbeständigkeit von mindestens 200°C, vorzugsweise 240°C, haben. Hierfür kommen insbesondere aromatische Polyamide (Aramide) in Frage.

Hinsichtlich der Ausbildung der Fäden - und zwar sowohl der Wärmeleitfäden als auch der weiteren Fäden - sind grundsätzlich keine Beschränkungen gesetzt. So können die Fäden als Monofile, Multifile, geflochtene Fäden, Fasergarne, Litzen, Kabel, Bändchen, Zwirne, gefaserte Garne und/oder umwundene Garne ausgebildet sein.

Nach einer Ausführungsform der Erfindung ist ferner vorgesehen, daß der Träger Elektroleitfäden aufweist, die entweder direkt oder über Kontakt mit anderen Elektroleitfäden eine elektrische Leitfähigkeit zwischen den Außenseiten des Preßpolsters bewirken. Über solche Elektroleitfäden kann die sich in Laminierpressen bildende statische Elektrizität abgeleitet werden. Da die Materialien für die Wärmeleitfäden in der Regel auch elektrisch leitfähig sind, können die Elektroleitfäden zumindest teilweise auch Wärmeleitfäden bilden, so daß schon das Vorhandensein der Wärmeleitfäden und ihr Überstand über die Polsterschicht auch für eine Ableitung der statischen Elektrizität sorgt.

Der Träger ist vorzugsweise als zusammenhängendes textiles Flächengebilde ausgebildet, wobei in erster Linie die Ausbildung als Gewebe in Frage kommt. Aber auch andere textile Fadengebilde kommen in Frage, beispielsweise Gewirke, Gestricke, Fadengewebe, Abstandsgewebe oder -gewirke. Soweit der Träger als Gewebe ausgebildet ist, hat es sich als vorteilhaft erwiesen, wenn die Schußfäden im wesentlichen gerade verlaufen und die Kettfäden außen vorstehende Kröpfungen bilden und diese zumindest teilweise die Wärmeleitfäden bilden. Über den Durchmesser von Kett- und Schußfäden kann die Höhe der Kröpfungen der Kettfäden eingestellt werden. So läßt sich eine Vergrößerung der Kröpfungshöhe durch Erhöhung des Kettfadendurchmessers und durch Reduzierung des Schußfadendurchmessers erzielen. Es versteht sich, daß die Wärmeleitfähigkeit durch die Art der Gewebebindung und durch die Fadendicke eingestellt werden kann. Dabei können auch mehrlagige Gewebe zum Einsatz kommen.

In einer weiteren Ausführungsform der Erfindung ist vorgesehen, daß Fäden vorhanden sind, die Ausnehmungen aufweisen, die durch Entfernung fadenförmiger Anteile entstanden sind, und daß der Werkstoff der Polsterschicht die Ausnehmungen ausfüllt. Auf diese Weise wird eine bessere formschlüssige Verklammerung zwischen Polsterschicht und Fäden erzielt. Die Herstellung kann in der Weise erfolgen, daß zunächst der Träger hergestellt und dann die fadenförmigen Anteile durch ein sie auflösendes Lösungsmittel oder durch Abbrennen herausgelöst werden, und daß erst dann die Polsterschicht eingebracht wird, beispielsweise mittels eines Rakelprozesses. Dabei können die Ausnehmungen auch durch Entfernung eines Seelenfadens entstanden sein. Als Materialien für die fadenförmigen Anteile kommen Baumwolle, Zellwolle, Polyvinylalkohol, Polyethylen, Polypropylen, Polyamid, Polyacrylnitril, Polyester oder andere leicht lösliche oder niedrig schmelzende Stoffe in Frage.

Die Erfindung sieht schließlich nach einer weiteren Ausführungsform vor, daß das Preßpolster Durchgangskanäle aufweist, die zwischen den Außenseiten des Preßpolsters offen sind, so daß das Preßpolster in Dickenrichtung durchlässig ist. Die Durchlaßkanäle können beispielsweise von herausgelösten Fäden oder Fadenanteilen und/oder durch Poren in der Posterschicht gebildet sein.

In der Zeichnung ist die Erfindung anhand eines Ausführungsbeispiels näher veranschaulicht. Sie zeigt einen Teil eines Preßpolsters 1 im Vertikalschnitt.

Das Preßpolster 1 weist einen textilen Träger 2 auf, der als Gewebe in Leinwandbindung ausgebildet ist. Der Träger 2 hat senkrecht zur Zeichnungsebene und im wesentlichen gerade verlaufende Schußfäden, beispielhaft mit 3 bezeichnet. Die Schußfäden 3 sind eingebunden in Kettfäden 4, 5, die zwischen den Schußfäden 3 die Seiten des Preßpolsters wechseln und jeweils ober- und unterhalb der Schußfäden 3 Kröpfungen - beispielhaft mit 6 bezeichnet - ausbilden.

Symmetrisch zur Mittelebene des Preßpolsters 1 erstreckt sich eine Polsterschicht 7 aus einem Silikonelastomer. Die Dicke der Polsterschicht 7 ist geringer als die Gesamtdicke des Preßpolsters 1, welche durch die Kettfäden 4, 5 vorgegeben wird. Deren Kröpfungen 6 stehen auf beiden Außenseiten des Preßpolsters 1 vor. Beim Einsatz in einer Laminierpresse haben die Kröpfungen 6 direkten Kontakt einerseits zu den Heizpreßplatten und andererseits zu den Preßblechen. Dabei bilden sich Kontaktflächen, die sich unter Druck vergrößern. Da die Kettfäden 4, 5 die Seiten ständig wechseln, bilden sie Wärmeleitfäden, die die Wärme von den Heizpreßplatten auf die Preßbleche und damit auf das Preßgut übertragen. Der Wärmeübertragung förderlich sind auch die Schußfäden 3 sowie in die Polsterschicht 7 eingelagerte Wärmeleitteilchen.

Die Schußfäden 3 weisen einen Seelenfaden 8 aus einem aromatischen Polyamid auf, um den Metalldrähte - beispielhaft mit 9 bezeichnet - gewickelt sind. Die Kettfäden 4, 5 sind in gleicher Weise ausgebildet, wobei jedoch bei jedem zweiten Kettfaden 5 der Seelenfaden entfernt ist, beispielsweise durch Behandlung mit einem entsprechenden Lösungsmittel oder durch Abbrennen. In den so entstandenen Hohlraum 10 ist das Silikonelastomer der Polsterschicht 7 eingedrungen, wodurch die Verbindung zwischen Träger 2 und Polsterschicht 7 verbessert wird.

## Patentansprüche

1. Preßpolster (1) für den Einsatz in Laminierpressen mit einem textilen Träger (2) mit sich kreuzenden Fäden (3, 4, 5), von denen wenigstens ein Teil Wärmeleitfäden (3, 4, 5) bilden, die entweder direkt oder über Kontakt mit anderen Wärmeleitfäden (3, 4, 5) eine Wärmeübertragung von einer Außenseite zur anderen Außenseite des Preßpolsters (1) bewirken, wobei der Träger (2) eine Polsterschicht (7) aus einem gummielastischen Werkstoff im Bereich der sich kreuzenden Fäden (3, 4, 5) aufweist, **dadurch gekennzeichnet, daß** die Dicke der Polsterschicht (7) geringer ist als die des Trägers (2) und die Polsterschicht (7) derart in den Träger (2) eingebettet ist, daß Wärmeleitfäden (4, 5) auf beiden Außenseiten des Preßpolsters (1) über die Polsterschicht (7) vorstehen.

2. Preßpolster nach Anspruch 1, **dadurch gekennzeichnet, daß** das gummielastische Material bis mindestens 200°C beständig ist.

3. Preßpolster nach Anspruch 1 oder 2, **dadurch gekennzeichnet, daß** das gummielastische Material ein Elastomer ist.

4. Preßpolster nach Anspruch 3, **dadurch gekennzeichnet, daß** das Elastomer ein Silikonelastomer, Fluorelastomer und/oder Fluorsilikonelastomer ist.

5. Preßpolster nach einem der Ansprüche 1 bis 4, **dadurch gekennzeichnet, daß** das gummielastische Material eine Härte im Bereich von 60 bis 85 Shore A hat.

6. Preßpolster nach einem der Ansprüche 1 bis 5, **dadurch gekennzeichnet, daß** die Polsterschicht (7) in dem Träger (2) lückenausfüllend eingebettet ist.

7. Preßpolster nach einem der Ansprüche 1 bis 6, **dadurch gekennzeichnet, daß** die Polsterschicht (7) mittig in dem Träger (2) eingebettet ist.

8. Preßpolster nach einem der Ansprüche 1 bis 7, **dadurch gekennzeichnet, daß** die Polsterschicht (7) 15 bis 40 Gew.% des Gewichts des Preßpolsters (1) bildet, vorzugsweise 20 bis 30 Gew.%.

9. Preßpolster nach einem der Ansprüche 1 bis 8, **dadurch gekennzeichnet, daß** die Dicke des Preßpolsters (1) 0,75 bis 3 mm beträgt.

10. Preßpolster nach einem der Ansprüche 1 bis 9, **dadurch gekennzeichnet, daß** in der Polsterschicht (7) Füllmaterialien verteilt sind, deren spezifisches Gewicht geringer ist als die des gummielastischen Materials.

11. Preßpolster nach Anspruch 10, **dadurch gekennzeichnet, daß** die Füllmaterialien aus Gasblasen, Pulver und/oder Mikrokugeln bestehen.

12. Preßpolster nach einem der Ansprüche 1 bis 11, **dadurch gekennzeichnet, daß** in der Polsterschicht (7) Wärmeleitteilchen verteilt sind, deren spezifische Wärmeleitfähigkeit höher ist als die der Polsterschicht (7).

13. Preßpolster nach Anspruch 12, **dadurch gekennzeichnet, daß** die Wärmeleitteilchen als Pulver und/oder Fasern aus Metall und/oder Kohlenstoff ausgebildet sind.

14. Preßpolster nach einem der Ansprüche 10 bis 13, **dadurch gekennzeichnet, daß** der Anteil aus gegebenenfalls vorhandenen Füllmaterialien und gegebenenfalls vorhandenen Wärmeleitteilchen 10 bis 60 Gew.% des Gewichts der Polsterschicht (7) ausmacht.

15. Preßpolster nach einem der Ansprüche 1 bis 14, **dadurch gekennzeichnet, daß** Wärmeleitfäden (4, 5) zwischen den Außenseiten des Preßpolsters (1) hin- und her wechseln.

16. Preßpolster nach einem der Ansprüche 1 bis 15, **dadurch gekennzeichnet, daß** Wärmeleitfäden (4, 5) an den Außenseiten des Preßpolsters (1) 10 bis 40, vorzugsweise 15 bis 30 Kontaktpunkte pro Quadratzentimeter bilden.

17. Preßpolster nach einem der Ansprüche 1 bis 16, **dadurch gekennzeichnet, daß** Wärmeleitfäden (4, 5) an den Außenseiten des Preßpolsters (1) Kontaktpunkte bilden, deren Flächen jeweils 15 bis 30 % der jeweiligen Oberfläche des Preßpolsters (1) einnehmen.

18. Preßpolster nach einem der Ansprüche 1 bis 17, **dadurch gekennzeichnet, daß** Wärmeleitfäden aus Metallen, z.B. Kupfer, Messing, Aluminium, Silber oder aus Legierungen davon, aus Kohlenstoff und/oder aus Kombinationen aus Metall und Kohlenstoff bestehen.

19. Preßpolster nach einem der Ansprüche 1 bis 18, **dadurch gekennzeichnet, daß** Wärmeleitfäden (3, 4, 5) einen Seelenfaden aufweisen, der von wenigstens einem Draht oder Bändchen umwickelt ist oder um den Drähte oder Bändchen verseilt sind, die aus einem Material bestehen, dessen spezifische Wärmeleitfähigkeit größer ist als die des Seelenfadens.

20. Preßpolster nach einem der Ansprüche 1 bis 19, **dadurch gekennzeichnet, daß** der Träger (2) aus Wärmeleitfäden (3, 4, 5) besteht.

21. Preßpolster nach einem der Ansprüche 1 bis 19, **dadurch gekennzeichnet, daß** neben den Wärmeleitfäden weitere Fäden vorhanden sind.

22. Preßpolster nach Anspruch 21, **dadurch gekennzeichnet, daß** die weiteren Fäden Kunststoffäden bilden, die eine Temperaturbeständigkeit von mindestens 200°C haben.

23. Preßpolster nach einem der Ansprüche 1 bis 22, **dadurch gekennzeichnet, daß** die Fäden (3, 4, 5) als Monofile, Multifile, geflochtene Fäden, Fasergarne, Litzen, Kabel, Bändchen, Zwirne, gefaserte Garne und/oder gebundene Garne ausgebildet sind.

24. Preßpolster nach einem der Ansprüche 1 bis 23, **dadurch gekennzeichnet, daß** der Träger (2) Elektroleitfäden (3, 4, 5) aufweist, die entweder direkt oder über Kontakte mit anderen Elektroleitfäden (3, 4, 5) eine elektrische Leitfähigkeit zwischen den Außenseiten des Preßpolsters (1) bewirken.

25. Preßpolster nach Anspruch 24, **dadurch gekennzeichnet, daß** die Elektroleitfäden (3, 4, 5) zumindest teilweise auch Wärmeleitfäden (3, 4, 5) bilden.

26. Preßpolster nach einem der Ansprüche 1 bis 25, **dadurch gekennzeichnet, daß** der Träger (2) als Gewebe, Gewirke, Gestricke, Fadengelege, Abstandsgewebe oder -gewirke ausgebildet ist.

27. Preßpolster nach einem der Ansprüche 1 bis 26, **dadurch gekennzeichnet, daß** der Träger (2) als Gewebe ausgebildet ist, bei dem Schußfäden (3) im wesentlichen gerade verlaufen und die Kettfäden (4, 5) außen vorstehende Kröpfungen (6) bilden und zumindest teilweise die Wärmeleitfäden bilden.

28. Preßpolster nach Anspruch 27, **dadurch gekennzeichnet, daß** die Schußfäden in mindestens einer Lage vorliegen.

29. Preßpolster nach einem der Ansprüche 1 bis 28, **dadurch gekennzeichnet, daß** Fäden vorhanden sind, die Ausnehmungen aufweisen, die durch Entfernung fadenförmiger Anteile entstanden sind, und daß der Werkstoff der Polsterschicht (7) die Ausnehmungen ausfüllt.

30. Preßpolster nach Anspruch 29, **dadurch gekennzeichnet, daß** die Ausnehmungen durch Entfernung eines Seelenfadens entstanden sind.

31. Preßpolster nach einem der Ansprüche 1 bis 30, **dadurch gekennzeichnet, daß** das Preßpolster (1) Durchgangskanäle aufweist, die zwischen den Außenseiten offen sind.

32. Preßpolster nach Anspruch 31, **dadurch gekennzeichnet, daß** die Durchgangskanäle von Poren gebildet sind.

## Claims

1. Press pad (1) for use in laminating presses, having a textile backing (2) with mutually crossing threads (3, 4, 5) of which at least some comprise heat conducting threads (3, 4, 5) which either directly or via contact with other heat conducting threads (3, 4, 5) bring about heat transfer from one outer side to the other outer side of the press pad (1), whereby the backing (2) has a padding layer (7) made from an elastic material in the region of the mutually crossing threads (3, 4, 5), **characterised in that** the thickness of the padding layer (7) is less than that of the backing (2) and the padding layer (7) is embedded into the backing (2) such that heat conducting threads (4, 5) stand out on both external sides of the press pad (1) over the padding layer (7).

2. Press pad according to claim 1, **characterised in that** the elastic material is resistant to temperatures of up to at least 200°C.

3. Press pad according to claim 1 or 2, **characterised in that** the elastic material is an elastomer.

4. Press pad according to claim 3, **characterised in that** the elastomer is a silicone elastomer, fluoroelastomer and/or fluorosilicone elastomer.

5. Press pad according to one of the claims 1 to 4, **characterised in that** the elastic material has a hardness in the range 60 Shore A to 85 Shore A.

6. Press pad according to one of the claims 1 to 5, **characterised in that** the padding layer (7) is embedded in the backing (2) such that it fills the gaps.

7. Press pad according to one of the claims 1 to 6, **characterised in that** the padding layer (7) is embedded centrally in the backing (2).

8. Press pad according to one of the claims 1 to 7, **characterised in that** the padding layer (7) comprises in the range of 15% to 40% by weight of the press pad (1), and preferably in the range of 20% to 30% by weight.

9. Press pad according to one of the claims 1 to 8, **characterised in that** the thickness of the press pad (1) is in the range 0.75 mm to 3 mm.

10. Press pad according to one of the claims 1 to 9, **characterised in that** distributed in the padding layer (7) are filling materials whose specific weight is lower than that of the elastic material.

11. Press pad according to claim 10, **characterised in that** the filling materials comprise gas bubbles, powder and/or microspheres.

12. Press pad according to one of the claims 1 to 11, **characterised in that** distributed in the padding layer (7) are heat conducting particles whose specific heat conductivity is greater than that of the padding layer (7).

13. Press pad according to claim 12, **characterised in that** the heat conducting particles are formed as a powder and/or fibres made of metal and/or carbon.

14. Press pad according to one of the claims 10 to 13, **characterised in that** the proportion of any filling materials present and any heat conducting particles present is in the range of 10% to 60% by weight of the weight of the padding layer (7).

15. Press pad according to one of the claims 1 to 14, **characterised in that** heat conducting threads (4, 5) alternate back and forth between the external sides of the press pad (1).

16. Press pad'according to one of the claims 1 to 15, **characterised in that** heat conducting threads (4, 5) form in the range of 10 to 40, and preferably 15 to 30, contact points per square centimetre on the external sides of the press pad (1).

17. Press pad according to one of the claims 1 to 16, **characterised in that** heat conducting threads (4, 5) form contact points on the external sides of the press pad (1), said contact points having areas which cover in the range of 15% to 30% of the respective surface of the press pad (1).

18. Press pad according to one of the claims 1 to 17, **characterised in that** heat conducting threads comprise metals such as copper, brass, aluminium, silver or alloys thereof, of carbon and/or combinations of metal and carbon.

19. Press pad according to one of the claims 1 to 18, **characterised in that** heat conducting threads (3, 4, 5) have a core thread, which is wound round with at least one wire or band or around which wires or bands are twisted, which comprise a material whose specific heat conductivity is greater than that of the core thread.

20. Press pad according to one of the claims 1 to 19, **characterised in that** the backing (2) comprises heat conducting threads (3, 4, 5).

21. Press pad according to one of the claims 1 to 19, **characterised in that** aside from the heat conducting threads, further threads are present.

22. Press pad according to claim 21, **characterised in that** the further threads comprise plastics threads which are resistant to temperatures of at least 200°C.

23. Press pad according to one of the claims 1 to 22, **characterised in that** the threads (3, 4, 5) are designed as monofilaments, multifilaments, braided threads, spun threads, braided wire, cables, bands, twisted yarns, fibrous yarns and/or bound yarns.

24. Press pad according to one of the claims 1 to 23, **characterised in that** the backing (2) has electrically conductive threads (3, 4, 5) which bring about electrical conductivity either directly or via contact with other electrically conductive threads (3, 4, 5) between the external sides of the press pad (1).

25. Press pad according to claim 24, **characterised in that** the electrically conductive threads (3, 4, 5) at least partially comprise thermally conductive threads (3, 4, 5).

26. Press pad according to one of the claims 1 to 25, **characterised in that** the backing (2) is designed as a woven fabric, knitted or warp-knitted fabric, stitch-bonded material, or spaced woven or knitted fabric.

27. Press pad according to one of the claims 1 to 26, **characterised in that** the backing (2) is designed as a woven fabric in which the weft threads (3) run substantially straight and the warp threads (4, 5) form outwardly protruding shoulders (6) and at least partially comprise the heat conducting threads.

28. Press pad according to claim 27, **characterised in that** the weft threads are present in at least one layer.

29. Press pad according to one of the claims 1 to 28, **characterised in that** threads are present which have recesses caused by removal of thread-shaped portions and that the material of the padding layer (7) fills the recesses.

30. Press pad according to claim 29, **characterised in that** the recesses are made by removal of a core thread.

31. Press pad according to one of the claims 1 to 30, **characterised in that** the press pad (1) has through channels, which are open between the external sides.

32. Press pad according to claim 31, **characterised in that** the through channels comprise pores.

## Revendications

1. Coussin de presse (1) à utiliser dans des presses à stratifier, avec un support textile (2) ayant des fils (3, 4, 5) qui se croisent, qui consistent pour partie en des fils thermoconducteurs (3, 4, 5) qui produisent, soit directement soit par contact avec d'autres fils thermoconducteurs (3, 4, 5), une transmission de chaleur d'un côté extérieur vers l'autre côté extérieur du coussin de presse (1), le support (2) présentant, dans la région des fils (3, 4, 5) qui se croisent, une couche de rembourrage (7) en un matériau ayant l'élasticité du caoutchouc, **caractérisé en ce que** l'épaisseur de la couche de rembourrage (7) est inférieure à celle du support (2), et la couche de rembourrage (7) est incorporée dans le support (2) de telle sorte que des fils thermoconducteurs (4, 5) dépassent de la couche de rembourrage (7) sur les deux côtés extérieurs du coussin de presse (1).

2. Coussin de presse selon la revendication 1, **caractérisé en ce que** le matériau ayant l'élasticité du caoutchouc est stable jusqu'à au moins 200°C.

3. Coussin de presse selon la revendication 1 ou 2, **caractérisé en ce que** le matériau ayant l'élasticité du caoutchouc est un élastomère.

4. Coussin de presse selon la revendication 3, **caractérisé en ce que** l'élastomère est un élastomère de silicone, un élastomère fluoré et/ou un élastomère de fluorosilicone.

5. Coussin de presse selon l'une des revendications 1 à 4, **caractérisé en ce que** le matériau ayant l'élasticité du caoutchouc possède une dureté Shore A comprise entre 60 et 85.

6. Coussin de presse selon l'une des revendications 1 à 5, **caractérisé en ce que** la couche de rembourrage (7) est incorporée dans le support (2) en en remplissant les interstices.

7. Coussin de presse selon l'une des revendications 1 à 6, **caractérisé en ce que** la couche de rembourrage (7) est incorporée centralement dans le support (2).

8. Coussin de presse selon l'une des revendications 1 à 7, **caractérisé en ce que** la couche de rembourrage (7) constitue 15 à 40% du poids du coussin de presse (1), de préférence 20 à 30%.

9. Coussin de presse selon l'une des revendications 1 à 8, **caractérisé en ce que** l'épaisseur du coussin de presse (1) est de 0,75 à 3 mm.

10. Coussin de presse selon l'une des revendications 1 à 9, **caractérisé en ce que** des matériaux de remplissage dont le poids spécifique est inférieur à celui du matériau ayant l'élasticité du caoutchouc sont répartis dans la couche de rembourrage (7).

11. Coussin de presse selon la revendication 10, **caractérisé en ce que** les matériaux de remplissage sont constitués de bulles de gaz, de poudre et/ou de microbilles.

12. Coussin de presse selon l'une des revendications 1 à 11, **caractérisé en ce que** des particules thermoconductrices dont la conductibilité thermique spécifique est supérieure à celle de la couche de rembourrage (7) sont réparties dans la couche de rembourrage (7).

13. Coussin de presse selon la revendication 12, **caractérisé en ce que** les particules thermoconductrices sont réalisées sous forme de poudre et/ou de fibres de métal et/ou de carbone.

14. Coussin de presse selon l'une des revendications 10 à 13, **caractérisé en ce que** la proportion de matériaux de remplissage éventuellement présents et de particules thermoconductrices éventuellement présentes est de 10 à 60% du poids de la couche de rembourrage (7).

15. Coussin de presse selon l'une des revendications 1 à 14, **caractérisé en ce que** des fils thermoconducteurs (4, 5) alternent en va-et-vient entre les côtés extérieurs du coussin de presse (1).

16. Coussin de presse selon l'une des revendications 1 à 15, **caractérisé en ce que** des fils thermoconducteurs (4, 5) forment sur les côtés extérieurs du coussin de presse (1) 10 à 40 points de contact par centimètre carré, et de préférence 15 à 30.

17. Coussin de presse selon l'une des revendications 1 à 16, **caractérisé en ce que** des fils thermoconducteurs (4, 5) forment sur les côtés extérieurs du coussin de presse (1) des points de contact dont les surfaces occupent respectivement 15 à 30% de la surface respective du coussin de presse (1).

18. Coussin de presse selon l'une des revendications 1 à 17, **caractérisé en ce que** les fils thermoconducteurs sont constitués de métaux, par exemple de cuivre, de laiton, d'aluminium, d'argent ou d'alliages de ces métaux, de carbone et/ou de combinaisons de métal et de carbone.

19. Coussin de presse selon l'une des revendications 1 à 18, **caractérisé en ce que** les fils thermoconducteurs (3, 4, 5) présentent un fil d'âme autour duquel est enroulé au moins un fil métallique ou un ruban ou autour duquel sont torsadés des fils métalliques ou des rubans qui sont constitués d'un matériau dont la conductibilité thermique spécifique est supérieure à celle du fil d'âme.

20. Coussin de presse selon l'une des revendications 1 à 19, **caractérisé en ce que** le support (2) est constitué de fils thermoconducteurs (3, 4, 5).

21. Coussin de presse selon l'une des revendications 1 à 19, **caractérisé en ce que** d'autres fils sont présents à côté des fils thermoconducteurs.

22. Coussin de presse selon la revendication 21, **caractérisé en ce que** les autres fils consistent en des fils de matière synthétique qui possèdent une résistance à la température d'au moins 200°C.

23. Coussin de presse selon l'une des revendications 1 à 22, **caractérisé en ce que** les fils (3, 4, 5) sont réalisés sous la forme de monofilaments, de multifilaments, de fils tressés, de filés, de fils toronnés, de câbles, de rubans, de fils retors, de fils de fibres et/ou de fils liés.

24. Coussin de presse selon l'une des revendications 1 à 23, **caractérisé en ce que** le support (2) présente des fils électroconducteurs (3, 4, 5) qui, soit directement soit par contact avec d'autres fils électroconducteurs (3, 4, 5), produisent une conductibilité électrique entre les côtés extérieurs du coussin de presse (1).

25. Coussin de presse selon la revendication 24, **caractérisé en ce que** les fils électroconducteurs (3, 4, 5) sont au moins pour partie également des fils thermoconducteurs (3, 4, 5).

26. Coussin de presse selon l'une des revendications 1 à 25, **caractérisé en ce que** le support (2) est réalisé sous forme de tissu, de tricot, de tulle, de non-tissé, de tissu ventilé ou de tricot ventilé.

27. Coussin de presse selon l'une des revendications 1 à 26, **caractérisé en ce que** le support (2) est réalisé sous forme de tissu dont les fils de trame (3) s'étendent de manière essentiellement rectiligne et dont les fils de chaîne (4, 5) forment des coudes extérieurement saillants (6) et constituent au moins pour partie les fils thermoconducteurs.

28. Coussin de presse selon la revendication 27, **caractérisé en ce que** les fils de trame sont présents en au moins une couche.

29. Coussin de presse selon l'une des revendications 1 à 28, **caractérisé en ce que** des fils sont présents qui comportent des évidements qui sont obtenus en éliminant des parties sous forme de fils, et **en ce que** le matériau de la couche de rembourrage (7) remplit les évidements.

30. Coussin de presse selon la revendication 29, **caractérisé en ce que** les évidements sont obtenus en éliminant un fil d'âme.

31. Coussin de presse selon l'une des revendications 1 à 30, **caractérisé en ce que** le coussin de presse (1) présente des canaux traversants qui sont ouverts entre les côtés extérieurs.

32. Coussin de presse selon la revendication 31, **caractérisé en ce que** les canaux traversants sont formés par des pores.
